# EUROPÄISCHE PATENTANMELDUNG

(11) **EP 0 290 994 A2**
(43) Veröffentlichungstag der Anmeldung: **17.11.1988**
(21) Anmeldenummer: 88107428.0
(22) Anmeldetag: 09.05.1988
(51) Int. Cl.: B05B 17/04, B05D 1/02, B05D 1/04, D21H 5/00

(54) **Verfahren und Vorrichtung zum Benetzen von festen Gegenständen mit Tröpfchen aus flüssigen, gelösten, emulgierten oder verflüssigten Substanzen**

(30) Priorität: 12.05.1987 DE 3715776
(71) Anmelder: Gruber, Bruno, D-82140 Olching (DE)
(72) Erfinder: Gruber, Bruno, D-82140 Olching (DE)
(74) Vertreter: Kern, Ralf M., Dipl.-Ing.

(57) **Zusammenfassung**

Ein Verfahren zum Benetzen von festen Stoffen, wobei in ein Flüssigkeitsbad (1) feine Gasbläschen (4) eingeleitet werden, die an der Flüssigkeitsoberfläche (5) platzen und dabei Tröpfchen (6) nach oben schleudern, welche auf einen im Schleuderbereich befindlichen Gegenstand aufprallen und diesen benetzen.

## Beschreibung

Die Erfindung betrifft ein Verfahren und eine Vorrichtung zum Benetzen von festen Gegenständen mit Tröpfchen aus flüssigen, gelösten,emulgierten oder verflüssigten Substanzen.

Es sind zahlreiche Sprühverfahren und Vorrichtungen bekannt um mit Flüssigkeiten in feinsverteilter Tröpfchenform feste Gegenstände zu benetzen.

Das gebräuchlichste Verfahren, das in vielen Varianten bekannt ist besteht darin, daß eine Flüssigkeit mit Druckluft zerstäubt und auf einen Gegenstand aufgesprüht wird.

Diese bekannten Verfahren sind in der Anwendung sehr eingeschränkt. So ist es schwierig eine gleichmäßige Schicht großflächig aufzusprühen. Nachteilig ist auch, daß das überschüssige Sprühmittel nur auf sehr umständliche Weise in den Sprühmittelbehälter zurückgeführt werden kann. Auch die benötigte Druckluft für das Zersprühen ist sehr teuer. Ein Aufsprühen von sehr geringen Mengen ist schwierig. Verunreinigungen im Aufsprühmittel verstopfen die Sprühdüse. Um große Flächen besprühen zu können, sind sehr weite Sprühabstände nötig. Dickflüssige Substanzen sind nicht versprühbar. Wegen des weiten Sprühweges und der damit verbundenen raschen Abkühlung sind flüssige Metalltröpfchen nicht aufsprühbar.

Der Erfindung liegt die Aufgabe zugrunde, ein vielseitiges Verfahren zu schaffen, mit dem zahlreiche Gegenstände aus verschiedenen Materialien mit feinsten Flüssigkeitströpfchen benetzt werden können, ohne die oben aufgeführten Nachteile zu besitzen. Auch der Energiebedarf ist gegenüber allen bekannten Vorrichtungen erheblich reduziert.

Die Aufgabe wird erfindungsgemäß dadurch gelöst, daß in ein Flüssigkeitsbad feine Gasbläschen eingeleitet werden die an der Flüssigkeitsoberfläche platzen und dabei Tröpfchen nach oben schleudern welche auf einen im Schleuderbereich befindlichen festen Gegenstand aufprallen und diesen benetzen.

Für die Erfindung sind zahlreiche Anwendungen denkbar.

Die gebräuchlichste Anwendung ist z.B. das Färben oder Bedrucken von ebenen und unebenen Gegenständen aus Textilgut, Holz, Karton, Papier, Kunststoff oder Metall. Gegenstände wie z.B. Holz können mit Imprägnier-oder Giftstoffen behandelt werden. Metalle lassen sich damit beizen oder ätzen. Wirkstoffe der Pharmaindustrie können sehr gleichmäßig auf beliebige Grundstoffe und in beliebigen Konzentrationen aufgebracht werden. Stark saugende Materialien wie z.B. Karton können mit minimalem Farbauftrag beschichtet werden. Die Beschichtung kann mit Tröpfchen aus flüssigen Metallen erfolgen. Eine Beschichtung mit flüssigem Fett, Paraffin oder ähnlichen Stoffen ist möglich. Eine Beschichtung kann mit emulgierten Substanzen erfolgen. Winzige schwebende Partikel in einer Flüssigkeit können auf feste Stoffe fixiert werden. Siliziumscheiben lassen sich ätzen oder beschichten.

Eine Beschichtung kann auch im endlosen Fließbandverfahre geschehen.

Die Erfindung wird anhand der Zeichnung durch ein Ausführungsbeispiel näher erläutert.
Fig 1 zeigt einen Querschnitt der erfindungsgemäßen Vor richtung in schematischer Weise beim Benetzen eines über der Vorrichtung befindlichen Gegenstandes 7. Durch die Gaszufuhrleitung 3 wird kontinuierlich Gas in einen Gasausströmer 2 gefördert, der das Gas in Form von kleinen Bläschen 4 in eine Flüssigkeit 1 abgibt. Die an der Oberfläche 5 der Flüssigkeit 1 platzenden Gasbläschen schleudern winzige Tröpfchen 6 auf den zu benetzenden Gegenstand 7. Tröpfchen die nicht hoch genug geschleudert wurden, oder sich außerhalb des zu benetzenden Gegenstandes befinden fallen auf die Flüssigkeitsoberfläche 5 der Flüssigkeit 1 zurück. Eine Heizvorrichtung 8 erlaubt das Schmelzen von verflüssigbaren Substanzen. Eine Einrichtung zum Halten und Führen 9 des zu benetzenden Gegenstandes 7 ist über dem Behälter 10 angebracht.

## Patentansprüche

1) Verfahren zum Benetzen von festen Gegenständen mit Tröpfchen aus flüssigen, gelösten, emulgierten oder verflüssigten Substanzen dadurch gekennzeichnet, daß in ein Flüssigkeitsbad (1) feine Gasbläschen (4) eingeleitet werden, die an der Flüssigkeitsoberfläche (5) platzen und dabei Tröpfchen (6) nach oben schleudern, welche auf einen im Schleuderbereich befindlichen Gegenstand aufprallen und diesen benetzen.

2. Verfahren nach Anspruch 1, dad. gekennzeichnet, daß zwischen Flüssigkeitsoberfläche (5) und dem zu benetzenden Gegenstand eine Maske angeordnet ist, die den Schleuderbereich der Tröpfchen (6) formt oder einengt.

3) Verfahren nach Anspruch 1-2 dad.gekennzeichnet, daß der zu benetzende Gegenstand (7) zumindest teilweise elektrisch aufgeladen wird.

4) Verfahren nach Anspruch 1-3 dad.gekennzeichnet, daß die Flüssigkeit elektrisch aufgeladen wird.

5) Verfahren nach Anspruch 1-4 dad. gekennzeichnet, daß die Flüssigkeit (1) aufgeheizt wird.

6) Verfahren nach Anspruch 1-5 dad. gekennzeichnet, daß die Gasbläschen (4) mit einem Gasverteiler nach der DE-PS 35 43 022 erzeugt werden.

7) Verfahren nach Anspruch 1-5 dad. gekennzeichnet, daß die Gasbläschen (4) in die Flüssigkeit eingerührt werden.

8) Verfahren nach Anspruch 1-6 dad.gekennzeichnet, daß die gesamte Bodenfläche des Flüssigkeitsbades (1) gleichmäßig mit Gasaustrittsöffnungen (2) versehen ist.

9) Verfahren nach Anspruch 1-6 dad. gekennzeichnet, daß die Gasaustrittsöffnungen (2) in bestimmten Bereichen der Bodenfläche und/oder Behälterwandflächen angeordnet sind.

10) Verfahren nach Anspruch 1-6 dad.gekennzeichnet, daß die Gasaustrittsöffnungen in unregelmäßigen Bereichen der Bodenfläche und/oder der Behälterwandfläche angeordnet sind.

11) Verfahren nach Anspruch 1-6 dad. gekennzeichnet, daß die Gasaustrittsöffnungen (2) in geometrischen Figuren der Bodenfläche angeordnet sind.

12) Verfahren nach Anspruch 1-11 dad. gekennzeichnet, daß die Benetzung im kontinuierlichen Vorgang erfolgt.

13) Verfahren nach Anspruch 1-12 dad. gekennzeichnet, daß die Tröpfchengröße mit der Größe der Gasbläschen (4) einstellbar ist.

14) Verfahren nach Anspruch 1-13 dad. gekennzeichnet, daß die Schleuderhöhe der Tröpfchen (6) mit der Größe der Gasbläschen (4) einstellbar ist.

15) Verfahren nach Anspruch 1-14 dad. gekennzeichnet, daß die Anzahl der hochgeschleuderten Tröpfchen (6) pro Flächeneinheit mit der Anzahl der Gasbläschen (4) einstellbar ist.

16) Verfahren nach Anspruch 1-15 dad. gekennzeichnet, daß die Benetzung in 2 oder mehr Schritten erfolgt.

17) Verfahren nach Anspruch 1-16 dad.gekennzeichnet, daß die Benetzung in 2 oder mehr Schritten mit verschiedenen Substanzen erfolgt.

18) Verfahren nach Anspruch 1-17 dad.gekennzeichnet,daß die Gasbläschen (4) zum Beispiel mit einer Gaspatrone innerhalb des Flüssigkeitsbades (1) erzeugt werden.

19) Verfahren nach Anspruch 1-17 dad. gekennzeichnet, daß die Gasbläschen (4) in einem 2.Flüssigkeitsbad erzeugt werden, und das Gemisch in das Flüssigkeitsbad (1) eingeleitet wird.

20) Vorrichtung zur Durchführung des Verfahrens nach einem der Ansprüche 1-19 dad. gekennzeichnet, daß in einem mit Flüssigkeit oder verflüssigbarem Medium gefüllten Behälter (10) ein Bläschenerzeuger (2) und eine Gasversorgung z.B. eine Gaspatrone vorgesehen ist.

21) Vorrichtung zur Durchführung des Verfahrens nach einem der Ansprüche 1-19 dad. gekennzeichnet, daß sich in einem mit Flüssigkeit oder verflüssigbarem Medium gefüllten Behälter (10) ein Bläschenerzeuger (2) befindet, der mit einer Gaszufuhrleitung versehen ist.

22) Vorrichtung zur Durchführung des Verfahrens nach einem der Ansprüche 1-19 dad. gekennzeichnet, daß 2 Flüssigkeitsbehälter vorgesehen sind wobei in dem ersten die Gasbläschen erzeugt werden und über eine Verbindung in den zweiten Flüssigkeitsbehälter geleitet werden und in dem zweiten Flüssigkeitsbehälter die Benetzung vorgenommen wird.

23) Einrichtung zur Durchführung des Verfahrens nach einem der Ansprüche 1-22 dad. gekennzeichnet, daß zwischen Flüssigkeitsoberfläche (5) und dem zu benetzenden Gegenstand (7) eine Maske angeordnet ist.

24) Einrichtung zur Durchführung des Verfahrens nach einem der Ansprüche 1-23 dad. gekennzeichnet, daß der zu benetzenden Gegenstand (7) zumindest teilweise elektrisch aufgeladen ist.

25) Einrichtung zur Durchführung des Verfahrens nach einem der Ansprüche 1-24 dad. gekennzeichnet, daß die Flüssigkeit (1) elektrisch aufgeladen ist.

26) Einrichtung zur Durchführung des Verfahrens nach einem der Ansprüche 1-25 dad. gekennzeichnet, daß in dem Flüssigkeitsbad (1) eine Heizvorrichtung (8) angebracht ist.

27) Einrichtung zur Durchführung des Verfahrens nach einem der Ansprüche 1-26 dad. gekennzeichnet, daß zur Erzeugung der Gasbläschen (4) in dem Flüssigkeitsbad (1) ein Gasverteiler (2) nach der DE-PS 35 43 022 angebracht ist.

28) Einrichtung zur Durchführung des Verfahrens nach einem der Ansprüche 1-26 dad. gekennzeichnet, daß in dem Flüssigkeitsbad (1) eine Vorrichtung zum Einrühren von Gasbläschen (4) angebracht ist.

29) Einrichtung zur Durchführung des Verfahrens nach einem der Ansprüche 1-27 dad. gekennzeichnet, daß die gesamte Bodenfläche des Flüssigkeitsbades (1) gleichmäßig mit Gasaustrittsöffnungen (2) versehen ist.

30) Einrichtung zur Durchführung des Verfahrens nach einem der Ansprüche 1-27 dad. gekennzeichnet, daß die Gasaustrittsöffnungen (2) in bestimmten Bereichen der Bodenfläche und/oder Behälterwandflächen angeordnet sind.

31) Einrichtung zur Durchführung des Verfahrens nach einem der Ansprüche 1-27 dad. gekennzeichnet, daß die Gasaustrittsöffnungen (2) in unregelmäßigen Bereichen der Bodenfläche und/oder der Behälterwandfläche angeordnet sind.

32) Einrichtung zur Durchführung des Verfahrens nach einem der Ansprüche 1-31 dad. gekennzeichnet, daß die Gasaustrittsöffnungen (2) in geometrischen Figuren auf der Bodenfläche angeordnet sind.

33) Einrichtung zur Durchführung des Verfahrens nach einem der Ansprüche 1-32 dad. gekennzeichnet, daß eine Vorrrichtung zum Halten und Führen des zu benetzenden Gegenstandes über der Flüssigkeitsoberfläche (5) vorgesehen ist.

34) Einrichtung zur Durchführung des Verfahrens nach einem der Ansprüche 1-33 dad. gekennzeichnet, daß die Gasaustrittsöffnungen (2) in sehr geringem Abstand unterhalb der Flüssigkeitsoberfläche (5) angeordnet sind.
